# EUROPÄISCHE PATENTSCHRIFT

(11) **EP 0 589 967 B1**
(45) Veröffentlichungstag und Bekanntmachung des Hinweises auf die Patenterteilung: **07.02.1996**
(21) Anmeldenummer: 92912195.2
(22) Anmeldetag: 11.06.1992
(51) Int. Cl.: E01D 19/04

(54) **KIPPLAGER FÜR SCHWERE LASTEN**
ROCKER BEARING FOR HEAVY LOADS
PALIER OSCILLANT POUR CHARGES LOURDES

(30) Priorität: 13.06.1991 DE 4119458
(43) Veröffentlichungstag der Anmeldung: 06.04.1994
(73) Patentinhaber: ZELLNER, Wilhelm, Dipl.-Ing., D-70771 Leinfelden-Echterdingen (DE); GÖHLER, Bernhard, D-71272 Renningen (DE); REINER, Saul, D-71229 Leonberg (DE); SEIFRIED, Gerhard, D-70619 Stuttgart (DE); SVENSSON, Holger, D-70499 Stuttgart (DE); Andrä, Hans-Peter, Dr.-Ing., D-70597 Stuttgart (DE)
(72) Erfinder: ANDRÄ, Hans, Peter, D-7000 Stuttgart 70 (DE); ANDRÄ, Wolfhart, D-7000 Stuttgart 70 (DE)
(74) Vertreter: Katscher, Helmut, Dipl.-Ing.
(86) Internationale Anmeldenummer: EP9201311
(87) Internationale Veröffentlichungsnummer: WO9222708

(56) Entgegenhaltungen:
- EP-A- 0 155 622
- DE-A- 2 152 981
- DE-B- 2 325 141
- US-A- 3 921 240

## Beschreibung

Die Erfindung betrifft ein Kipplager zur gelenkigen Übertragung schwerer Lasten auf eine Unterstützung, insbesondere zur Abstützung eines Brückenüberbaus auf eine Auflagerbank, mit einem auf der Unterstützung ruhenden, eine inkompressible verformbare Druckmasse enthaltenden Lagertopf, bestehend aus einem Topfboden und einer Topfwand, und mit einem die abzustützende Last aufnehmenden Deckel, der auf der Druckmasse ruht und gegenüber der Topfwand abgedichtet ist, wobei in der Mitte des Lagertopfes ein den Topfboden mit dem Deckel verbindendes Horizontallager angeordnet ist, das einen aus dem Topfboden bzw. dem Deckel vorstehenden Lagerzapfen aufweist, der in eine Lagerausnehmung des Deckels bzw. des Topfbodens eingreift, und wobei zwischen der Stirnfläche des Lagerzapfens und dem Boden der Lagerausnehmung ein Zwischenraum vorgesehen ist.

Derartige Kipplager dienen zur zwängungsfreien Übertragung von großen Lasten auf eine Unterstützung. Die Lager müssen sowohl vertikale als auch horizontale Lasten übertragen, dabei aber bei den meisten Anwendungen Kippbewegungen um beliebige horizontale Achsen zulassen. Diese Kippgelenke werden insbesondere im Brückenbau eingesetzt, um den Überbau auf einer Auflagerbank zu stützen.

Bei bekannten Kipplagern, die auch als "Neotopflager" oder "Gummitopflager" bezeichnet werden, ist die verformbare Druckmasse eine Kunststoffmasse, die vom Lagertopf und dem Deckel allseitig umschlossen ist. Der Deckel stützt sich in vertikaler Richtung auf der verformbaren Druckmasse und in horizontaler Richtung an der Topfwand ab. Die Topfwand wird dabei sowohl durch den Seitendruck der Druckmasse als auch durch die über den Deckel ausgeübten äußeren Horizontalkräfte beansprucht. Diese Horizontalbeanspruchung bedingt große Wanddicken der Topfwand und im Bereich des Anschlusses an den Topfboden.

Bei einem bekannten Kipplager der eingangs genannten Gattung (DE-A-2 152 981) übernimmt ein zentrales Horizontallager alle auftretenden Horizontalkräfte. Der Deckel des Lagertopfes ist symmetrisch zum Topfboden ausgebildet. Im Bereich der Topfwand ist eine umlaufende Dichtung angeordnet, die jedoch keine Horizontalkräfte überträgt. Eine zweite, umlaufende Dichtung umgibt bei dem bekannten Kipplager das zentrale Horizontallager und dichtet es gegenüber der im ringförmigen Lagertopf enthaltenen Druckmasse ab. Die vertikale Last wird somit nur in den mit Druckmasse gefüllten, das Horizontallager umgebenden Ringraum übertragen, dessen außendurchmesser entsprechend groß gewählt werden muß.

Aufgabe der Erfindung ist es daher, ein Kipplager der eingangs genannten Gattung so auszubilden, daß es mit möglichst geringen Außenabmessungen ausgeführt werden kann.

Diese Aufgabe wird erfindungsgemäß dadurch gelöst, daß der zwischen der Stirnfläche des Lagerzapfens und dem Boden der Lagerausnehmung bestehende Zwischenraum mit Druckmasse gefüllt und über einen Kanal mit dem Innenraum des Lagertopfes verbunden ist.

Dadurch wird erreicht, daß der gesamte Lagertopf einen einzigen, zusammenhängenden Druckraum bildet, wobei eine Dichtung zum zentralen Horizontallager hin entfällt. Als druckübertragende Lagerfläche zur Übertragung der vertikalen Last steht die gesamte Innenfläche des Lagertopfes einschließlich der Fläche über dem Lagerzapfen zur Verfügung. Dies ist insbesondere dann vorteilhaft, wenn große Horizontalkräfte übertragen werden müssen und somit der Durchmesser des Lagerzapfens groß ist. Die Vergrößerung der Abmessungen des zentralen Horizontallagers macht jedoch keine Vergrößerung der Außenabmessungen notwendig, weil die gesamte Fläche des Horizontallagers auch zur Übertragung der vertikalen Kräfte genutzt wird.

Vorzugsweise kann die Dicke des Topfbodens von der Topfwand zum zentralen Horizontallager hin zunehmen, um die Horizontalkräfte vom Horizontallager in den Topfboden einzuleiten, ohne daß hierdurch jedoch eine Vergrößerung der Außenabmessungen des Kipplagers erforderlich werden.

Gemäß einer bevorzugten Ausführungsform der Erfindung ist vorgesehen, daß der Lagerzapfen des Horizontallagers am Topfboden angebracht ist und in eine Lagerausnehmung des Deckels eingreift. Dadurch ergibt sich ein besonders einfacher konstruktiver Aufbau und eine günstige Herstellung. In einer anderen Ausführungsform ist der Lagerzapfen am Deckel angebracht und greift in eine entsprechende Lagerausnehmung des Topfbodens ein.

Die Füllung des Kipplagers mit einer Druckflüssigkeit als Druckmasse kann durch eine verschließbare Anschlußöffnung in der Topfwand oder im Deckel erfolgen.

Wenn eine allseitige Kippmöglichkeit gefordert wird, ist der Lagerzapfen rotationssymmetrisch und die Lagerausnehmung ist eine zentrische Lagerbohrung. Wenn dagegen eine Kippbewegung nur um eine einzige horizontale Kippachse gefordert wird, dann ist der erfindungsgemäße Lagerzapfen eine sich im wesentlichen über die Breite des Lagertopfes erstreckende Leiste und die Lagerausnehmung ist eine Lagernut, in die diese Leiste eingreift.

Als besonders vorteilhaft hat sich erwiesen, in Weiterbildung des Erfindungsgedankens den Lagerzapfen mit einer balligen, vorzugsweise eine Kugelfläche bildenden Außenfläche zu versehen die sich an einer zylindrischen Bohrungswand der Lagerbohrung horizontal abstützt. Da wegen der Inkompressibilität der verformbaren Druckmasse praktisch keine senkrechten Verschiebungen auftreten könneh wird der Lagerzapfen im Bereich der Berührung mit der zylindrischen Bohrungswand der Lagerbohrung mur durch Hertzsche Druckspannungen beansprucht.

Da zwischen dem Umfang des Deckels und der Topfwand außer der Topfdichtung keiner zur Übertragung von Horizontalkräften dienenden Elemente angeordnet sind, ist der konstruktive Aufbau des Kipplagers vereinfacht und die Montage der Topfdichtungund des Kipplagers werden wesentlich erleichtert. Die Topfdichtung liegt dabei in einer Nut und ist infolge der an der Topfwandung anliegenden Lippe selbstdichtend.

Weitere vorteilhafte Ausgestaltungen des Erfindungsgedankens sind Gegenstand weiterer Unteransprüche.

Nachfolgend werden Ausführungsbeispiele der Erfindung näher erläutert, die jeweils im senkrechten Schnitt in der Zeichnung dargestellt sind. Es zeigt:
Fig. 1 ein Kipplager mit einem am Topfboden angebrachten Lagerzapfen,
Fig. 2 ein Kipplager mit einem am Deckel angebrachten Lagerzapfen,
Fig. 3 ein anhebbares Kipplager in seiner unteren Stellung und
Fig. 4 das Kipplager nach Fig. 3 in seiner angehobenen Stellung.

Fig.1 zeigt in einem senkrechten Schnitt ein allseitiges Kipplager 1, das beispielsweise zur Abstützung eines Brückenüberbaus 2 auf einer Auflagerbank 3 dient. Das Kipplager weist einen Lagertopf 4 auf, der auf einer Ausgleichsschicht 5 auf der Auflagerbank 3 ruht.

Der Lagertopf 4 weist einen Topfboden 6 auf, von dessen Umfangsrand eine zylindrische Topfwand 7 nach oben ragt. Der Lagertopf 4 ist durch einen Deckel 8 verschlossen, der den Brückenüberbau 2 trägt.

Zwischen dem Deckel 8 und dem Lagertopf 4 ist in einem allseitig geschlossenen Innenraum 4a eine inkompressible verformbare Druckmasse 9 eingeschlossen, die eine Flüssigkeit oder eine nachträglich zu einer leicht verformbären Masse aushärtende Kunststoffmasse sein kann. Zwischen dem Umfang des Deckels 8 und der Topfwand 7 ist eine Topfdichtung 10 angeordnet. Die Töpfdichtung 10 läßt-die bei einer Kippbwegung des Brückenüberbaus 2 gegenüber der Auflägerbank 3 zwischen dem Deckel 8 und der Topfwand 7 auftretenden vertikalen Verschiebungen zu. Bei dem gezeigten Ausführungsbeispiel weist die Topfdichtung 10 einen in einer Umfangsnut 11 des Deckels 8 eingelegten dichtring 10a auf. Der Dichtring 10a liegt mit seiner Dichtlippe 10b fest an der Topfwand 7 an. Die mit dem Topf-Innendruck beaufschlagte Fläche des Dichtrings 10a bzw. der Dichtlippe 10b ist im Vergleich zu der dem Außendruck ausgesetzten Fläche so groß, daß der Dichtring 10a eine selbstdichtende Topfdichtung bildet, das heißt der Anpreßdruck der Dichtlippe 10b an der Innenfläche der Topfwand 7 und somit die Dichtwirkung nimmt mit zunehmendem Innendruck der Druckmasse 9 ebenfalls zu.

In der Mitte des Lagertopfes 4 ist ein Horizontallager 12 angeordnet, das die Horizontalkräfte zwischen dem Deckel 8 und dem Lagertopf 4 überträgt. Das Horizontallager 12-weist einen zentral am Topfboden 6 angebrachten, nach oben ragenden Lagerzapfen 13 auf, der in eine zentrale Lagerbohrung 14 im Deckel 8 eingreift. Der Lagerzapfen 13 ist an seinem Umfang mit einer balligen Außenfläche 15 versehen,die beim dargestellten Ausführungsbeispiel eine Kugelfläche ist und sich an einer zylindrischen. Bohrungswand 16 der Lagerbohrung 14 horizontal abstützt.

Die Oberseite 17 des Topfbodens 6 bildet einen flachen Kegelstumpf. Die Dicke des Topfbodens 6 nimmt von der Topfwand 7 zum zentralen Horizontallager 12 hin zu. Der Topfboden 6 weist somit seine größte Dicke in der Mitte auf, wo die Horizontalkräfte vom Lagerzapfen 13 eingeleitet werden. Außer den Dichtungskräften der Topfdichtung 10 wirken auf die Topfwand 7 nur die horizontalen Kräfte aus dem Seitendruck der Druckmasse 9, jedoch keine vom Deckel 8 übertragenen Horizontalkräfte.

Zwischen der Stirnfläche 13a des Lagerzapfens 13 und dem Boden 14a der Lagerausnehmung 14 ist ein Zwischenraum 18 vorgesehen, der über einen Kanal 19 mit dem Innenraum 4a des Lagertopfes 4 verbunden ist. Durch den Kanal 19 erfolgt ein Druckausgleich zwischen dem Innenraum 4a und dem Zwischenraum 18, so daß der Deckel 8 über seine gesamte Grundfläche mit dem Druck des Druckmittels 9 beaufschlagt ist.

Die Topfwand 7 weist einen verschließbaren Anschluß 20 auf, durch den die Druckmasse 9 in den Lagertopf 4 zugeführt werden kann.
Das in Fig. 2 dargestellte Ausführungsbeispiel unterscheidet sich von dem Ausfthrungsbeispiel in Fig. 1 in erster Linie dadurch, daß der Lagerzapfen 13 des Horizontal lagers 12 am Deckel 8 angebracht ist und in eine Lagerausnehmung 14 in der Mitte des Topfbodens 6 greift. Der Kanal 19, der den Zwischenraum 18 zwischen dem Lagerzapfen 13 und der Lagerausnehmung 14 mit dem umgebenden Innenraum 4a verbindet, ist hierbei als schrage Bohrung ausgeführt. Es können mehrere solcher Bohrungen vorgesehen sein.

In Fig. 2 ist auch angedeutet, daß zusätzlich zu dem Anschluß 20 in der Topfwand 7 oder alternativ zu diesem Anschluß 20 ein Anschluß 20' im Deckel 8 vorgesehen ist. Durch den Anschluß 20' kann die Druckmasse bei der Montage des Kipplagers injiziert werden. Im übrigen sind alle im wesentlichen gleichen Bauteile bei den Ausführungsformen nach den Fig. 1 und 2 mit gleichen Bezugszeichen bezeichnet.

Das Ausführungsbeispiel nach den Fig. 3 und 4 unterscheidet sich von der Ausführung nach Fig. 2 im wesentlichen dadurch, daß die Topfwand 7, der Lagerzapfen 13 und die Seitenwand der Lagerausnehmung 14 eine so große Höhe aufweisen, daß der Deckel 8 durch Zufuhr von Druckmasse 9 durch den seitlichen Anschluß 20 vertikal um eine Hubhöhe h aus der in Fig. 3 gezeigten Stellung in die in Fig. 4 gezeigte Stellung angehoben werden kann, wobei die ballige Außenfläche des Lagerzapfens 13 über den gesamten Hub mit der Seitenwand der Lagerausnehmung 14 in Eingriff bleibt. Ebenso bleibt die Dichtung 10 während des gesamten Hubes mit der Topfwand 7 in dichtendem Eingriff.

In dieser Ausführung eignet sich das Kipplager 1 auch zu einer Höhenverstellung, wie sie im Brückenbau beispielsweise bei Baugrund-Setzungen notwendig werden kann. Das Anheben des Deckels 8 erfolgt durch Zufuhr von Druckmasse. In entsprechender Weise kann auch eine anfänglich eingestellte Lagerhöhe verringert werden, indem Druckmasse durch den Anschluß 20 abgelassen wird.

Wenn die Drukmasse im Lagertopf 4 nicht mehr flüssig ist, kann sie durch kurzzeitige Erwärmung des Lagers wieder verflüssigt werden. Hierzu wird eine geeignete, bei Erwärmung fließfähig werdende Druckmasse gewählt.

Als Ausführungsbeispiele wurden allseitige Kipplager beschrieben, die Kippbewegungen nach allen Richtungen zulassen, weil der Lagerzapfen 13 rotationssymmetrisch ist. Damit ergeben sich für den Topfboden 6 besonders günstige Beanspruchungen. Wenn dagegen eine Kippmöglichkeit nur um eine einzige horizontale Kippachse gefordert wird, wird der Lagerzapfen 13 als horizontale Leiste ausgeführt, die sich über die Breite des Lagertopfes 4 erstreckt und in eine die Lagerausnehmung bildende Lagernut eingreift. Ein solches einseitiges Kipplager sieht im senkrechten Schnitt beispielsweise ebenso aus wie die in der Zeichnung dargestellten allseitigen Kipplager.

## Patentansprüche

1. Kipplager (1) zur gelenkigen Übertragung schwerer Lasten auf eine Unterstützung, insbesondere zur Abstützung eines Brückenüberbaus (2) auf eine Auflagerbank (3), mit einem auf der Unterstützung ruhenden, eine inkompressible verformbare Druckmasse (9) enthaltenden Lagertopf (4), bestehend aus einem Topfboden (6) und einer Topfwand (7), und mit einem die abzustützende Last aufnehmenden Deckel (8), der auf der Druckmasse (9) ruht und gegenüber der Topfwand (7) abgedichtet ist, wobei in der Mitte des Lagertopfes (4) ein den Topfboden (6) mit dem Deckel (8) verbindendes Horizontallager (12) angeordnet ist, das einen aus dem Topfboden (6) bzw. dem Deckel (8) vorstehenden Lagerzapfen (13) aufweist, der in eine Lagerausnehmung (14) des Deckels (8) bzw. des Topfbodens (6) eingreift, und wobei zwischen der Stirnfläche (13a) des Lagerzapfens (13) und dem Boden (14a) der Lagerausnehmung (14) ein Zwischenraum (18) vorgesehen ist, dadurch gekennzeichnet, daß der Zwischenraum (18) mit Druckmasse gefüllt und über einen Kanal (19) mit dem Innenraum (4a) des Lagertopfes (4) verbunden ist.

2. Kipplager nach Anspruch 1, dadurch gekennzeichnet, daß der Lagerzapfen (13) rotationssymmetrisch ist und die Lagerausnehmung eine zentrische Lagerbohrung (14) ist.

3. Kipplager nach Anspruch 1, dadurch gekennzeichnet, daß der Lagerzapfen eine sich im wesentlichen über die Breite des Lagertopfes (4) erstreckende Leiste ist und die Lagerausnehmung eine Lagernut ist.

4. Kipplager nach Anspruch 1, dadurch gekennzeichnet, daß der Lagerzapfen (13) des Horizontallagers (12) am Topfboden (6) angebracht ist und in eine Lagerausnehmung (14) des Deckels (8) eingreift.

5. Kipplager nach Anspruch 1, dadurch gekennzeichnet, daß der Lagerzapfen (13) des Horizontallagers (12) am Deckel (8) angebracht ist und in eine Lagerausnehmung (14) des Topfbodens (6) greift.

6. Kipplager nach Anspruch 2, dadurch gekennzeichnet, daß der Lagerzapfen (13) eine ballige Außenfläche (15) aufweist, die sich an einer zylindrischen Bohrungswand (16) der Lagerbohrung (14) horizontal abstützt.

7. Kipplager nach Anspruch 6, dadurch gekennzeichnet, daß die ballige Außenfläche (15) des Lagerzapfens (13) eine Kugelfläche ist.

8. Kipplager nach einem der Ansprüche 1-7, dadurch gekennzeichnet, daß die Dicke des Topfbodens (6) von der Topfwand (7) zum Horizontallager (12) hin zunimmt.

9. Kipplager nach Anspruch 8, dadurch gekennzeichnet, daß die Oberseite (17) des Topfbodens (6) einen flachen Kegelstumpf bildet.

10. Kipplager nach einem der Ansprüche 1-9, dadurch gekennzeichnet, daß zwischen dem Umfang des Deckels (8) und der Topfwand (7) eine Topfdichtung (10) angeordnet ist, die einen in eine Umfangsnut (11) des Deckels (8) eingelegten Dichtring (10a) aufweist.

11. Kipplager nach Anspruch 10, dadurch gekennzeichnet, daß der Dichtring (10a) eine an der Topfwand (7) anliegende Dichtlippe (10b) aufweist, deren Anpreßdruck mit höherem Topf-Innendruck zunimmt.

12. Kipplager nach Anspruch 1, dadurch gekennzeichnet, daß die Topfwand (7), der Lagerzapfen (13) und die Lagerausnehmung (14) eine so große Höhe aufweisen, daß der Deckel (8) durch Zufuhr von Druckmasse (9) in den Lagertopf (4) vertikal um eine vorgegebene Hubhöhe (h) anhebbar ist.

13. Kipplager nach.Anspruch 1-12, dadurch gekennzeichnet, daß in der Topfwand (7) oder im Deckel (8) ein verschließbarer Anschluß (20) zur Zufuhr von Druckmasse (9) vorgesehen ist.

## Claims

1. Rocker bearing (1) for the articulated transmission of heavy loads onto a support, especially for the support of a bridge superstructure (2) onto a support bed (3), having, resting on the support, a bearing cup (4) containing an incompressible deformable pressure compound (9) which consists of a cup base (6) and a cup wall (7), and with a cover (8) which holds the load to be supported, said cover resting on the pressure compound (9) and sealed off in relation to the cup wall (7), a horizontal bearing (12) being located in the centre of the bearing cup, connecting the cup base (6) to the cover (8), which has a bearing pivot (13) protruding from the cup base (6) or from the cover (8), said pivot engaging in a bearing recess (14) in the cover (8) or in the cup base (6), and with an intermediate space (18) being provided between the front surface (13a) of the bearing pivot (13) and the base (14a) of the bearing recess (14), characterized in that the intermediate space (18) is filled with pressure compound and is connected to the internal space (4a) of the bearing cup (4) through a channel (19).

2. Rocker bearing according to Claim 1, characterized in that the bearing pivot (13) is symmetrical with respect to rotation and that the bearing recess is a central bearing drilled hole (14).

3. Rocker bearing according to Claim 1, characterized in that the bearing pivot is a strip extending essentially over the breadth of the bearing cup (4) and the bearing recess is a bearing groove.

4. Rocker bearing according to Claim 1, characterized in that the bearing pivot (13) of the horizontal bearing (12) is fitted to the cup base (6) and engages into a bearing recess (14) of the cover (8).

5. Rocker bearing according to Claim 1, characterized in that the bearing pivot (13) of the horizontal bearing (12) is fitted to the cover (8) and engages in a bearing recess (14) of the cup base (6).

6. Rocker bearing according to Claim 2, characterized in that the bearing pivot (13) has a crowned external surface (15) which is supported horizontally against a cylindrical hole wall (16) of the hole (14) in the bearing.

7. Rocker bearing according to Claim 6, characterized in that the crowned external surface (15) of the bearing pivot (13) is a spherical surface.

8. Rocker bearing according to one of Claims 1-7, characterized in that the thickness of the cup base (6) increases from the cup wall (7) to the horizontal bearing (12).

9. Rocker bearing according to Claim 8, characterized in that the top (17) of the cup base (6) forms a flat truncated cone.

10. Rocker bearing according to one of Claims 1-9, characterized in that, a cup packing (10) is located between the periphery of the cover (8) and the cup wall (7) which has a packing ring (10a) inserted into a peripheral groove (11) of the cover (8).

11. Rocker bearing according to Claim 10, characterized in that the packing ring (10a) has a sealing lip (10b) lying against the cup wall (7), the contact pressure of which increases as the internal pressure of the cup increases.

12. Rocker bearing according to Claim 1, characterized in that the cup wall (7), the bearing pivot (13) and the bearing recess (14) have such a great height that the cover (8) can be raised vertically by a predetermined height (h) by feeding pressure compound (9) into the bearing cup (4).

13. Rocker bearing according to Claims 1-12, characterized in that a sealable connection (20) for feeding pressure compound (9) is provided in the cup wall (7) or in the cover (8).

## Revendications

1. Palier oscillant (1) destiné à la transmission articulée de charges lourdes sur un support, en particulier pour soutenir un tablier de pont (2) sur un banc d'appui (3), comprenant une caisse de palier (4) contenant une masse de compression (9) déformable incompressible et reposant sur le support, ladite caisse étant constituée d'un fond de caisse (6) et d'une paroi de caisse (7), et un chapeau (8) recevant la charge à supporter, qui repose sur la masse de compression (9) et est étanché vis-à-vis de la paroi de caisse (7), dans lequel est agencé, au centre de la caisse de palier (4), un palier horizontal (12) reliant le fond de caisse (6) au chapeau (8), qui présente un tourillon (13) faisant saillie du fond de caisse (6) ou du chapeau (8), ledit tourillon s'engageant dans un évidement (14) du chapeau (8) ou du fond de caisse (6), et dans lequel il est prévu, entre la face avant (13a) du tourillon (13) et le fond de caisse (14a) de l'évidement (14), un espace intermédiaire (18), caractérisé en ce que l'espace intermédiaire (18) est rempli d'une masse de compression et est relié à l'espace interne (4a) de la caisse de palier (4) via un canal (19).

2. Palier oscillant selon la revendication 1, caractérisé en ce que le tourillon (13) a une symétrie de rotation et l'évidement du palier est un orifice central (14).

3. Palier oscillant selon la revendication 1, caractérisé en ce que ie tourillon est une nervure s'étendant sensiblement sur la largeur de la caisse de palier (4) et l'évidement du palier est une gorge.

4. Palier oscillant selon la revendication 1, caractérisé en ce que le tourillon (13) du palier horizontal (12) est agencé sur le fond de caisse (6) et s'engage dans un évidement (14) du chapeau (8).

5. Palier oscillant selon la revendication 1, caractérisé en ce que le tourillon (13) du palier horizontal (12) est agencé sur le chapeau (8) et s'engage dans un évidement (14) du fond de caisse (6).

6. Palier oscillant selon la revendication 2, caractérisé en ce que le tourillon (13) présente une surface externe convexe (15) qui s'appuie horizontalement sur une paroi cylindrique (16) de l'orifice (14).

7. Palier oscillant selon la revendication 6, caractérisé en ce que la surface externe convexe (15) du tourillon (13) est une surface sphérique.

8. Palier oscillant selon l'une quelconque des revendications 1 à 7, caractérisé en ce que l'épaisseur du fond de caisse (6) augmente de la paroi de caisse (7) au palier horizontal (12).

9. Palier oscillant selon la revendication 8, caractérisé en ce que la face supérieure (17) du fond de caisse (6) forme un tronc de cône plat.

10. Palier oscillant selon l'une quelconque des revendications 1 à 9, caractérisé en ce qu'on agence, entre la périphérie du chapeau (8) et la paroi de caisse (7), un joint étanche (10) pour la caisse, qui présente une bague d'étanchéité (10a) logée dans une rainure périphérique (11) du chapeau (8).

11. Palier oscillant selon la revendication 10, caractérisé en ce que la bague d'étanchéité (10a) présente une lèvre d'étanchéité (10b) appliquée sur la paroi de caisse (7) et dont la pression d'appui augmente lorsque la pression à l'intérieur de la caisse est plus élevée.

12. Palier oscillant selon la revendication 1, caractérisé en ce que la paroi de caisse (7), le tourillon (13) et l'évidement (14) présentent une hauteur assez élevée pour que le chapeau (8) puisse être relevé verticalement d'une hauteur de levage prédéterminée (h) par acheminement de la masse de compression (9) dans la caisse (4) du palier.

13. Palier oscillant selon les revendications 1 à 12, caractérisé en ce qu'il est prévu dans la paroi (7) ou dans le chapeau (8) un raccord obturable (20) pour l'acheminement de la masse de compression (9).
